# FASCICULE DE BREVET EUROPEEN

(11) **EP 4 445 091 B1**
(45) Date de publication et mention de la délivrance du brevet: **04.02.2026**
(21) Numéro de dépôt: 22835572.3
(22) Date de dépôt: 07.12.2022
(51) Int. Cl.: F41J 2/00, F41J 9/14

(54) **PROCÉDÉ ET DISPOSITIF DE RESTITUTION D'UNE EMPREINTE THERMIQUE.**
VERFAHREN UND VORRICHTUNG ZUR WIEDERGABE EINER WÄRMESIGNATUR
METHOD AND DEVICE FOR REPRODUCING A HEAT SIGNATURE

(30) Priorité: 09.12.2021 FR 2113207
(43) Date de publication de la demande: 16.10.2024
(73) Titulaire: Agir-D2C, 83300 Draguignan (FR)
(72) Inventeur: ROULET, Stéphane, 83300 Draguignan (FR)
(74) Mandataire: Roman, Alexis
(86) Numéro de dépôt international: PCT/EP2022/084733
(87) Numéro de publication internationale: WO 2023/104857

(56) Documents cités:
- EP-A2- 0 146 466
- GB-A- 2 067 273
- US-A- 5 690 492

## Description

### Domaine technique.

La présente invention a pour objet un procédé de restitution d'une empreinte thermique destinée à l'entrainement au tir et/ou à l'observation. L'invention concerne également le dispositif, ou le système, pour la mise en œuvre de ce procédé.

Dans le cadre de la présente invention, on entend ici par l'expression « empreinte thermique » le rayonnement infrarouge de toute chose, vivante ou non. Il ne s'agit pas ici du sens commun de cette expression qui renvoie à une trace thermique que les êtres humains (à une température d'environ 37°C) en particulier, ou éventuellement d'autres êtres vivants, laissent sur chaque chose qu'ils touchent et qui disparaît en se refroidissant petit à petit, à une vitesse différente selon les matériaux.

L'invention concerne le domaine technique des armes et des éléments techniques utilisés par des militaires, soldats ou analogues pour réaliser un entraînement au tir avec une lunette de vision infrarouge, éventuellement uniquement une observation à l'aide de dispositifs à vision infrarouge.

### Etat de la technique.

Les nouveaux équipements de l'infanterie mais aussi de l'ensemble des forces françaises et étrangères permettent l'observation, la détection des objectifs et le tir en vision thermique, ou Infrarouge (IR).

A l'heure actuelle, pour l'entraînement aux tirs, il n'existe que deux types de cibles.

On connaît tout d'abord les cibles thermiques passives nécessitant des dispositions particulières, avec angle de mise en place, exposition au soleil sur une durée importante. Ces systèmes utilisent des matériaux absorbant l'énergie solaire captée pour la restituer au cours de la séance d'entrainement, généralement de nuit. De tels systèmes sont fastidieux à utiliser et très peu fiable, autrement dit l'empreinte thermique restituée ne correspond que faiblement, voire très faiblement, à celle d'une cible thermique réelle.

On connaît également dans l'état de la technique des modules chauffants, autrement dit des représentations de cibles réelles chauffées par des modules électriques aux différentes parties émettrices de chaleur de telles cibles. Certaines de ces cibles dites actives, mises en œuvre par les centres d'entraînement de tirs opérationnels, sont effectivement assez conformes à des cibles thermiques réelles mais la plupart du temps il existe une différence notable entre ces cibles thermiques dites actives et des cibles thermiques réelles en raison de la difficulté à reproduire la chaleur avec des modules électriques/chauffants, qu'elles soient humaines ou figurative d'objets.

Par ailleurs, l'un des problèmes majeurs avec ce type d'empreintes thermiques est une durée de vie faible et aléatoire, dépendant des impacts sur les liaisons filaires des modules chauffants électriques ou sur les modules eux-mêmes. Cela implique également pour des raisons économiques de ne laisser tirer sur ces cibles que les soldats équipés de lunettes IR afin de limiter les impacts sur ces modules. Or, dans la pratique, les tireurs avec et sans lunettes IR ont des secteurs avec plusieurs objectifs à partager et non une seule cible chacun.

On connaît dans l'état de la technique le document GB 2067273, datant de 1981, qui décrit un système dans lequel la cible, c'est-à-dire l'empreinte thermique définissant cette cible, est un élément fixe, autrement dit il s'agit d'un système totalement passif, et non susceptible d'évoluer d'un scénario à l'autre de sorte que les cibles occupent des emplacements différents au sein même d'un scénario et entre les scénarios. Ce système n'utilise aucune empreinte thermique restituée d'une cible à partir d'un fichier de cibles préenregistrées, en particulier à l'aide d'un émetteur laser.

Ainsi, il n'existe pas à l'heure actuelle de systèmes de restitution d'une empreinte thermique à la fois réelle, c'est-à-dire très fidèle ou identique à une cible thermique réelle, et non destructible par les tirs d'entrainement.

L'invention vise à remédier à cet état des choses.

En particulier, un objectif essentiel de l'invention est de proposer une solution permettant de disposer d'un système d'illumination des cibles dont la restitution dans les lunettes IR - qu'elles soient utilisées pour la simple observation ou pour le tir - est réelle et non destructible par les tirs d'entrainement.

Un autre objectif essentiel est de proposer une solution technique plus efficace et surtout moins couteuse que les solutions de l'état de la technique.

Un objectif complémentaire est de proposer une solution technique plus simple et facile à mettre en œuvre sur les sites et terrains d'entrainement.

### Présentation de l'invention.

Il a ainsi été constaté par la demanderesse, après diverses expériences et manipulations, qu'il est particulièrement intéressant de réaliser un procédé permettant de projeter, sur le théâtre d'entrainement, une empreinte thermique issue de la véritable image thermique d'une cible réelle.

L'invention est un procédé selon la revendication 1.

On entend par l'expression de « cible thermique » tout ce qui peut constituer pour l'utilisateur une cible. Par exemple, si l'utilisateur des lunettes IR est un soldat, la cible thermique peut consister en un autre soldat, un civil, un équipement militaire tel qu'une voiture tout terrain, un tank ou encore un lanceur de missiles.

L'expression « caméra thermique » signifie tout appareil apte à mesurer et enregistrer les différentes ondes de chaleur, rayonnements infrarouges, émis par un corps ou un objet. Lorsque l'on regarde l'image provenant d'une caméra thermique, cette dernière reproduit une image représentant l'intensité du rayonnement, ce qui permet d'évaluer la température. Une caméra infrarouge, également appelée « caméra thermique », détecte et mesure l'énergie infrarouge des objets ou des êtres vivants. La caméra convertit ces données infrarouges en une image électronique qui indique la température de surface apparente de l'objet inspecté.

Grâce au procédé selon l'invention, on dispose dorénavant d'un dispositif, système et procédé très fiable et pérenne (sans nécessité de remplacement de tout ou partie des éléments constitutifs) pour permettre l'observation et surtout pour l'entrainement aux tirs sur des cibles thermiques parfaitement identiques à des cibles réelles.

Il faut noter que, outre l'entrainement aux tirs et l'observation IR, la représentation de l'empreinte thermique selon l'invention peut également servir en opération dans le cadre de manœuvre de déception, c'est-à-dire pour faire croire à l'ennemi notre présence sur une position où les soldats ne sont pas.

Outre l'objectif de fiabilité, la solution selon l'invention est particulièrement peu couteuse et facile à mettre en œuvre pour les opérateurs.

D'autres caractéristiques avantageuses de l'appareil objet de l'invention sont listées ci-dessous. Chacune de ces caractéristiques peut être considérée seule ou en combinaison avec les caractéristiques remarquables définies ci-dessus. Chacune de ces caractéristiques contribue, le cas échéant, à la résolution de problèmes techniques spécifiques définis plus avant dans la description et auxquels ne participent pas nécessairement les caractéristiques remarquables définies ci-dessus. Ces dernières peuvent faire l'objet, le cas échéant, d'une ou plusieurs demandes de brevet divisionnaires :
Très avantageusement, la source d'émission lumineuse consiste en un émetteur laser.

Avantageusement, le support dédié consiste en un écran, avantageusement plat de forme rectangulaire ou carré. Bien entendu, tout autre forme susceptible de servir en tant qu'écran de projection 2D ou 3D peut être envisagée, qu'elle soit naturelle ou artificielle.

Selon un premier mode d'exécution de l'invention, la source d'émission lumineuse est couplée avec au moins une lentille qui diffracte ou filtre la lumière émise par la source d'émission lumineuse de manière à obtenir la susdite empreinte thermique restituée.

Selon ce premier mode d'exécution, avantageusement, la lentille diffracte ou filtre la lumière émise par la source d'émission lumineuse dans une gamme d'ondes correspondant à la gamme de longueur d'ondes perceptible par la lunette de vision infrarouge de tir et/ou d'observation de l'utilisateur.

Toujours selon ce premier mode d'exécution, avantageusement, la lentille diffracte ou filtre la lumière émise par la source d'émission lumineuse dans une gamme d'ondes comprise entre 3 et 20 microns, de préférence entre 8 et 12 microns ou entre 3 et 5 microns.

Le micromètre est également appelé micron, de symbole µ ou µm.

La gamme 8 à 12 µm correspond ainsi classiquement à la gamme de longueur d'ondes de vision des lunettes de tir d'un fusil et des lunettes d'observation moyenne portée tandis que la gamme de 3 à 5 microns correspond classiquement à la gamme de longueur d'ondes de vision des systèmes de tir et des lunettes d'observation longue portée.

Selon un deuxième mode d'exécution, la source d'émission lumineuse agit comme une source de chaleur rayonnante et en ce que l'unité centrale est en outre couplé avec une caméra infrarouge visualisant l'empreinte thermique restituée sur l'écran dédiée de manière à transmettre en retour à ladite unité centrale une image de ladite empreinte thermique restituée.

Dans le cadre de ce deuxième mode d'exécution, dans le cas où l'image de l'empreinte thermique restituée transmise par la caméra ne correspond pas à l'image thermique initiale, l'unité centrale modifie ou corrige l'émission par la source d'émission lumineuse jusqu'à ce que l'empreinte thermique restituée transmise par la caméra corresponde à l'empreinte thermique initiale.

Toujours selon ce deuxième mode d'exécution, la modification ou la correction de l'image thermique restituée par la caméra est traitée par l'unité centrale pixel par pixel au niveau de la source d'émission lumineuse.

La présente se rapporte également à un dispositif (ou un système) de restitution d'une empreinte thermique destinée à l'entrainement au tir et/ou à l'observation de cibles thermiques par un utilisateur muni d'une lunette de vision infrarouge de tir et/ou d'observation, pour la mise en œuvre du procédé telle que décrite succinctement ci-dessus,
tel qu'il comprend :
- une source d'émission lumineuse, de préférence consistant en un émetteur laser, reliée à
- une unité centrale apte à commande la transmission par ladite source d'émission lumineuse d'une empreinte thermique initiale prise par une caméra thermique sur un support dédié, avantageusement un écran plat de forme rectangulaire ou carré,
- dans le cas où la source d'émission lumineuse est dite à chaleur rayonnante, une caméra infrarouge de contrôle reliée avec l'unité centrale pour lui envoyer une image de l'empreinte thermique restituée par la source d'émission lumineuse de manière à modifier ou corriger cette dernière le cas échéant,
- dans le cas où la source d'émission lumineuse est dite à longueur d'onde, une lentille pour diffracter ou filtrer l'émission de la source d'émission lumineuse de manière à obtenir la susdite empreinte thermique restituée, avantageusement dans une gamme d'ondes correspondant à la gamme de longueur d'ondes perceptible par la lunette de vision infrarouge de tir et/ou d'observation de l'utilisateur.

Il faut noter ici que toutes les caractéristiques techniques se rapportant au procédé de restitution d'une empreinte thermique sont susceptibles de s'appliquer au dispositif de restitution d'une empreinte thermique, et inversement.

### Brève description des figures.

D'autres avantages et caractéristiques de l'invention apparaîtront mieux à la lecture de la description d'un mode de réalisation préféré qui va suivre, en référence aux dessins annexés, réalisés à titre d'exemples indicatifs et non limitatifs et sur lesquels :
[Fig. 1] est une vue schématique d'une empreinte thermique restituée, vue de face, selon le procédé et le dispositif de l'invention.
[Fig. 2] est une vue de côté du dispositif de restitution d'une empreinte thermique destinée à l'entrainement au tir et/ou à l'observation de cibles thermiques par un utilisateur muni d'une lunette de vision infrarouge de tir et/ou d'observation visible sur la figure 1.
[Fig. 3] est une vue schématique des éléments constitutifs du procédé selon un premier mode d'exécution de l'invention.
[Fig. 4] est une vue schématique des éléments constitutifs du procédé selon un deuxième mode d'exécution de l'invention.

### Description des modes de réalisation.

La caméra thermique utilisée pour prendre une image thermique servant d'empreinte thermique initiale, non représentée sur les figures annexées, ou pour contrôler l'empreinte thermique restituée 1 dans le cadre du deuxième mode d'exécution peut consister en une caméra thermique apte à fonctionner sur une plage de température d'au moins -20°C à 75°C (Celsius) et une résolution infrarouge d'au moins 110016 pixels 382 x 288), typiquement de 307200 pixels (640 x 420).

La source d'émission lumineuse 2 est avantageusement un émetteur laser, tel que par exemple une diode laser apte à émettre une source lumineuse cohérente.

A titre d'exemple non limitatif, l'émetteur laser 2 peut consister en une machine laser à CO₂ et on note que dans le deuxième mode d'exécution, en lien avec la figure 4, cet émetteur laser peut consister en une machine à CO₂ à tête galvanométrique 3, l'émetteur laser 2 (tube laser) étant alors classiquement positionné au-dessus ou derrière la tête galvanométrique 3.

Le support dédié 4 peut, comme illustré sur la figure 1 ou 2, consister en un écran plat de forme rectangulaire. Cet écran 4 permet d'afficher l'empreinte thermique restituée 1. Bien entendu, tout support dédié naturel, tel qu'un pan de mur d'une construction ou d'une habitation, peut par exemple constituer avantageusement ce moyen d'affichage 4.

L'unité centrale 5 peut consister en tout système informatique apte à gérer la source lumineuse 2 en lui imposant d'émettre une chaleur rayonnante ou dans une longueur d'onde bien déterminée, correspondant à l'empreinte thermique initiale que ce soit suivant le premier (figure 3) ou le deuxième (figure 4) mode d'exécution.

Les liaisons entre l'unité centrale 5, la source lumineuse 2 et éventuellement la caméra thermique de contrôle peuvent être filaires ou non filaires, en particulier par ondes électromagnétiques.

Il faut noter que sur les figures 1 et 2, la source lumineuse 2 et le support dédié 4 (non blindé), ainsi que sa base de réception 7, sont blindés, c'est-à-dire recouverts de matériaux ou d'éléments empêchant tout endommagement par les tirs d'entrainement. Autrement dit, tous les éléments du dispositif de restitution d'une empreinte thermique destinée à l'entrainement au tir et/ou à l'observation de cibles thermiques par un utilisateur muni d'une lunette de vision infrarouge de tir et/ou d'observation sont avantageusement blindés ou abrité dans une fosse, à tout le moins tous les éléments risquant d'être touchés par des tirs de balle ou des éclats, à l'exception notable du support dédié 4.

La source lumineuse 2 peut être désolidarisée et éloignée de la base 7 en fonction de la forme et longueur de l'empreinte thermique à restituer.

Le premier mode d'exécution illustré par la figure 3 ne nécessite pas de caméra de contrôle 6 car l'empreinte thermique restituée 1 est parfaite ou quasi-parfaite. Dans ce mode de réalisation, on a préenregistré et préfabriqué une ou plusieurs empreinte thermique initiale susceptibles de servir de cibles thermiques pour l'entrainement au tir et/ou à l'observation. Ces empreintes thermiques initiales sont ainsi obtenues grâce à la ou aux lentilles préfabriquées, non représentées sur les figures annexées, spécialement pour absorber des longueurs d'ondes spécifiques de l'émission de la source lumineuse de manière à obtenir une empreinte thermique restituée dans une gamme de longueur d'ondes très/bien spécifique.

Ainsi, dans ce mode de réalisation, on doit réaliser autant de lentilles que l'on souhaite réaliser des cibles thermiques, autrement dit d'empreintes thermiques initiales. Une lentille vient équiper la source d'émission lumineuse 2 ou se positionner devant cette source d'émission lumineuse 2 de manière à ce que l'empreinte thermique restituée 1 corresponde à l'empreinte thermique initiale, au regard de la longueur d'ondes de la lunette de vision IR de l'utilisateur.

Selon une possibilité offerte par l'invention, on peut aussi prévoir un dispositif de remplacement ou d'échanges de lentilles positionnées devant la source d'émission lumineuse 2 de sorte que pour une unique source d'émission lumineuse 2, on peut obtenir une pluralité d'empreintes thermiques initiales ou de cibles thermiques (à des moments différents). Avantageusement, ce dispositif de remplacement ou d'échanges de lentilles est commandé par l'unité centrale 5 gérant ou commandant également la source d'émission lumineuse 2.

Dans ce premier mode d'exécution, chaque lentille se rapporte à une cible thermique ou une empreinte thermique initiale spécifique ainsi qu'un type de lunettes de vision infrarouge utilisé par l'utilisateur. Classiquement, ces lunettes de vision infrarouge consistent soit à des lunettes de tirs soit des lunettes d'observation : le premier type de lunettes (de tir) est apte à détecter des longueurs d'ondes de 8 à 12 microns, généralement de 10,6 microns, tandis que le deuxième type de lunettes (d'observation) est apte à détecter des longueurs d'ondes de 3 à 5 microns.

Ainsi, dans ce premier mode de réalisation, les lentilles placées devant la source d'émission lumineuse 2 peuvent être différentes en termes de cibles thermiques (empreintes thermiques initiales) et/ou en termes de nature d'absorption de longueur d'ondes, correspondant à différents types de lunettes de vision infrarouge.

Le deuxième mode d'exécution, illustré par la figure 4, se rapporte à une source d'émission lumineuse 2 apte à chauffer une zone, ou support dédié 4, correspondant à une empreinte thermique initiale (ou cible thermique). Avantageusement, la source d'émission lumineuse 2 consiste ici en un émetteur laser 2 à tête galvanométrique 3.

L'unité centrale 5 dispose d'une mémoire avec une pluralité d'empreintes thermiques initiales (cibles thermiques). L'unité centrale 5 envoie à la source d'émission lumineuse 2 une empreinte thermique initiale de sorte que cette dernière projette une empreinte thermique restituée 1 sur un support dédié 4.

Une caméra thermique 6 filme l'empreinte thermique restituée et renvoie ces images à l'unité centrale 5. L'unité centrale 5 procède à une analyse numérique de chaque pixel de l'empreinte thermique restituée 1 et corrige éventuellement l'envoi ou la commande faite à la source d'émission lumineuse 2 afin que tel ou tel pixel de l'empreinte thermique restituée 1 devienne plus ou moins chauffée de manière à correspondre exactement à l'empreinte thermique initiale.

Ainsi, ce deuxième mode de réalisation consiste en un système d'imagerie asservi dans lequel l'image restituée (empreinte thermique restituée 1) est contrôlée de manière continue et éventuellement corrigée pour correspondre exactement à l'empreinte thermique initiale.

Bien entendu, on peut envisager que l'empreinte thermique initiale - ou cible thermique - présente une modification de son empreinte thermique au cours du temps, par exemple avec une succession d'une dizaine d'empreintes thermiques se rapportant à une même cible présentant une empreinte thermique légèrement différente entre elles. Ces différences entre cette succession d'empreintes thermiques peuvent par exemple correspondre à une indication du fait que la cible thermique se déplace, se refroidit ou se réchauffe, ou encore se dissimule (thermiquement) temporairement à la vue de l'utilisateur portant les lunettes de vision IR.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'agencement des différents éléments et/ou moyens et/ou étapes de l'invention, dans les modes de réalisation décrits ci-dessus, ne doit pas être compris comme exigeant un tel agencement dans toutes les implémentations. En tout état de cause, on comprendra que diverses modifications peuvent être apportées à ces éléments et/ou moyens et/ou étapes, sans s'écarter de l'esprit et de la portée de l'invention. En particulier :
- la forme et la disposition de la source d'émission lumineuse 2 ainsi que de la ou les empreintes thermiques susceptibles de servir de cibles thermiques ;
- l'agencement des éléments techniques 2, 3, 4, 5, 6 ou 7 coopérant entre eux pour mettre en œuvre le procédé selon l'invention.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Procédé de restitution d'une empreinte thermique destinée à l'entrainement au tir et/ou à l'observation de cibles thermiques par un utilisateur muni d'une lunette de vision infrarouge de tir et/ou d'observation, **caractérisé en ce qu'**il comprend les étapes de :
∘ prise d'au moins une empreinte thermique initiale représentant une cible thermique à l'aide d'une caméra thermique, et
∘ restitution de cette empreinte thermique initiale sous la forme d'une empreinte thermique restituée (1) sur un support dédiée (4) à l'aide d'au moins une source d'émission lumineuse (2) consistant en un émetteur laser contrôlée par une unité centrale (5).

2. Procédé de restitution d'une empreinte thermique selon la revendication 1, dans lequel le support dédié (4) consiste en un écran, avantageusement plat de forme rectangulaire ou carré.

3. Procédé de restitution d'une empreinte thermique selon l'une quelconque des revendications précédentes, dans lequel la source d'émission lumineuse (2) est couplée avec au moins une lentille qui diffracte ou filtre la lumière émise par la source d'émission lumineuse (2) de manière à obtenir la susdite empreinte thermique restituée (1).

4. Procédé de restitution d'une empreinte thermique selon la revendication 3, dans lequel la lentille diffracte ou filtre la lumière émise par la source d'émission lumineuse (2) dans une gamme d'ondes correspondant à la gamme de longueur d'ondes perceptible par la lunette de vision infrarouge de tir et/ou d'observation de l'utilisateur.

5. Procédé de restitution d'une empreinte thermique selon la revendication 4 ou 5, dans lequel la lentille diffracte ou filtre la lumière émise par la source d'émission lumineuse dans une gamme d'ondes comprise entre 3 et 20 microns, de préférence entre 8 et 12 microns ou entre 3 et 5 microns.

6. Procédé de restitution d'une empreinte thermique selon l'une des revendications 1 à 2, dans lequel la source d'émission lumineuse (2) agit comme une source de chaleur rayonnante et en ce que l'unité centrale (5) est en outre couplé avec une caméra infrarouge (6) visualisant l'empreinte thermique restituée (1) sur l'écran dédiée de manière à transmettre en retour à ladite unité centrale (5) une image de ladite empreinte thermique restituée (1).

7. Procédé de restitution d'une empreinte thermique selon la revendication 6, dans lequel, dans le cas où l'image de l'empreinte thermique restituée (1) transmise par la caméra (6) ne correspond pas à l'image thermique initiale, l'unité centrale (5) modifie ou corrige l'émission par la source d'émission lumineuse (2) jusqu'à ce que l'empreinte thermique restituée (1) transmise par la caméra (6) corresponde à l'empreinte thermique initiale.

8. Procédé de restitution d'une empreinte thermique selon la revendication 7, dans lequel la modification ou la correction de l'image thermique restituée (1) par la caméra (6) est traitée par l'unité centrale (5) pixel par pixel au niveau de la source d'émission lumineuse (2).

9. Dispositif de restitution d'une empreinte thermique destinée à l'entrainement au tir et/ou à l'observation de cibles thermiques par un utilisateur muni d'une lunette de vision infrarouge de tir et/ou d'observation, pour la mise en œuvre du procédé selon l'une des revendications précédentes, tel qu'il comprend :
∘ une source d'émission lumineuse (2) consistant en un émetteur laser, reliée à
∘ une unité centrale (5) apte à commande la transmission par ladite source d'émission lumineuse (2) d'une empreinte thermique initiale prise par une caméra thermique sur un support dédié (4), avantageusement un écran plat de forme rectangulaire ou carré,
∘ dans le cas où la source d'émission lumineuse (2) est dite à chaleur rayonnante, une caméra infrarouge de contrôle (6) relié avec l'unité centrale (5) pour lui envoyer une image de l'empreinte thermique restituée (1) par la source d'émission lumineuse (2) de manière à modifier ou corriger cette dernière (1) le cas échéant,
∘ dans le cas où la source d'émission lumineuse (2) est dite à longueur d'onde, une lentille pour diffracter ou filtrer l'émission de la source d'émission lumineuse (2) de manière à obtenir la susdite empreinte thermique restituée (1), avantageusement dans une gamme d'ondes correspondant à la gamme de longueur d'ondes perceptible par la lunette de vision infrarouge de tir et/ou d'observation de l'utilisateur.

## Patentansprüche

1. Verfahren zur Wiedergabe eines Wärmeabdrucks, der zum Schießtraining und/oder zur Beobachtung thermischer Ziele durch einen Benutzer bestimmt ist, der mit einem Infrarot-Zielfernrohr und/oder -Beobachtungsfernrohr ausgestattet ist, **dadurch gekennzeichnet, dass** es die folgenden Schritte umfasst:
∘ Erfassen mindestens eines ursprünglichen Wärmeabdrucks, der ein Wärmeziel darstellt, mithilfe einer Wärmebildkamera, und
∘ Wiedergeben dieses ursprünglichen Wärmeabdrucks in Form eines wiedergegebenen Wärmeabdrucks (1) auf einem dedizierten Träger (4) mithilfe mindestens einer Lichtemissionsquelle (2), die aus einem von einer Zentraleinheit (5) gesteuerten Lasersender besteht.

2. Verfahren zur Wiedergabe eines Wärmeabdrucks nach Anspruch 1, wobei der dedizierte Träger (4) vorteilhafterweise aus einem rechteckigen oder quadratischen flachen Bildschirm besteht.

3. Verfahren zur Wiedergabe eines Wärmeabdrucks nach einem der vorhergehenden Ansprüche, wobei die Lichtemissionsquelle (2) mit mindestens einer Linse gekoppelt ist, die das von der Lichtemissionsquelle (2) emittierte Licht beugt oder filtert, um den oben wiedergegebenen Wärmeabdruck (1) zu erhalten.

4. Verfahren zur Wiedergabe eines Wärmeabdrucks nach Anspruch 3, wobei die Linse das von der Lichtemissionsquelle (2) emittierte Licht in einem Wellenbereich beugt oder filtert, der dem Wellenlängenbereich entspricht, der von dem Infrarot-Zielfernrohr und/oder -Beobachtungsfernrohr des Benutzers wahrnehmbar ist.

5. Verfahren zur Wiedergabe eines Wärmeabdrucks nach Anspruch 4 oder 5, wobei die Linse das von der Lichtemissionsquelle emittierte Licht in einem Wellenbereich zwischen 3 und 20 Mikrometern, vorzugsweise zwischen 8 und 12 Mikrometern oder zwischen 3 und 5 Mikrometern, beugt oder filtert.

6. Verfahren zur Wiedergabe eines Wärmeabdrucks nach einem der Ansprüche 1 bis 2, wobei die Lichtemissionsquelle (2) als Strahlungswärmequelle wirkt und wobei die Zentraleinheit (5) ferner mit einer Infrarotkamera (6) gekoppelt ist, die den wiedergegebenen Wärmeabdruck (1) auf dem dafür vorgesehenen Bildschirm visualisiert, so dass ein Bild des wiedergegebenen Wärmeabdrucks (1) an die Zentraleinheit (5) zurückgesendet wird.

7. Verfahren zur Wiedergabe eines Wärmeabdrucks nach Anspruch 6, wobei, wenn das von der Kamera (6) übertragene Bild des wiedergegebenen Wärmeabdrucks (1) nicht mit dem ursprünglichen Wärmebild übereinstimmt, die Zentraleinheit (5) die Emission durch die Lichtemissionsquelle (2) ändert oder korrigiert, bis der von der Kamera (6) übertragene wiedergegebene Wärmeabdruck (1) dem ursprünglichen Wärmeabdruck entspricht.

8. Verfahren zur Wiedergabe eines Wärmeabdrucks nach Anspruch 7, wobei die Änderung oder Korrektur des von der Kamera (6) wiedergegebenen Wärmebilds (1) von der Zentraleinheit (5) pixelweise an der Lichtemissionsquelle (2) verarbeitet wird.

9. Vorrichtung zur Wiedergabe eines Wärmeabdrucks, der zum Schießtraining und/oder zur Beobachtung thermischer Ziele durch einen Benutzer bestimmt ist, der mit einem Infrarot-Zielfernrohr und/oder -Beobachtungsfernrohr ausgestattet ist, zur Durchführung des Verfahrens nach einem der vorhergehenden Ansprüche, wobei sie Folgendes umfasst:
∘ eine Lichtemissionsquelle (2), die aus einem Lasersender besteht und verbunden ist mit
∘ einer Zentraleinheit (5), die geeignet ist, das Übertragen eines von einer Wärmebildkamera aufgenommenen ursprünglichen Wärmeabdrucks auf einen dafür vorgesehenen Träger (4), vorteilhafterweise einen rechteckigen oder quadratischen flachen Bildschirm, durch die Lichtemissionsquelle (2) zu steuern,
∘ wenn die Lichtemissionsquelle (2) als Strahlungswärme bezeichnet wird, eine mit der Zentraleinheit (5) verbundene Infrarotüberwachungskamera (6), um ihr ein Bild des von der Lichtemissionsquelle (2) wiedergegebenen Wärmeabdrucks (1) zu senden, um diese (1) gegebenenfalls zu ändern oder zu korrigieren,
∘ wenn die Lichtemissionsquelle (2) als Wellenlänge bezeichnet wird, eine Linse zum Beugen oder Filtern der Emission der Lichtemissionsquelle (2), um den vorgenannten wiedergegebenen Wärmeabdruck (1) zu erhalten, vorteilhafterweise in einem Wellenlängenbereich, der dem Wellenlängenbereich entspricht, der von dem Infrarot-Zielfernrohr und/oder -Beobachtungsfernrohr des Benutzers wahrnehmbar ist.

## Claims

1. Method for reproducing a thermal imprint intended for shooting training and/or observing thermal targets by a user equipped with infrared shooting and/or observation goggles, **characterised in that** it comprises the steps of:
∘ capturing at least one initial thermal imprint representing a thermal target using a thermal camera, and
∘ reproducing this initial thermal imprint in the form of a reproduced thermal imprint (1) on a dedicated support (4) using at least one light-emission source (2) consisting of a laser emitter controlled by a central unit (5).

2. Method for reproducing a thermal imprint according to claim 1, wherein the dedicated support (4) consists of a screen, advantageously flat and in a rectangular or square shape.

3. Method for reproducing a thermal imprint according to any one of the preceding claims, wherein the light-emitting source (2) is coupled with at least one lens that diffracts or filters the light emitted by the light-emitting source (2) so as to obtain the aforementioned reproduced thermal imprint (1).

4. Method for reproducing a thermal imprint according to claim 3, wherein the lens diffracts or filters the light emitted by the light-emission source (2) within a wavelength range that corresponds to the wavelength range perceptible by the infrared vision goggles of the user for shooting and/or observation.

5. Method for reproducing a thermal imprint according to claim 4 or 5, wherein the lens diffracts or filters the light emitted by the light-emitting source within a wavelength range of 3 to 20 microns, preferably between 8 and 12 microns or between 3 and 5 microns.

6. Method for reproducing a thermal imprint according to one of claims 1 to 2, wherein the light-emission source (2) acts as a radiant heat source and in that the central unit (5) is additionally coupled with an infrared camera (6) viewing the reproduced thermal imprint (1) on the dedicated screen, so as to transmit an image of said reproduced thermal imprint (1) back to the central unit (5).

7. Method for reproducing a thermal imprint according to claim 6, wherein, if the image of the reproduced thermal imprint (1) transmitted by the camera (6) does not match the initial thermal image, the central unit (5) modifies or corrects the transmission by the transmitting light source (2) until the reproduced thermal imprint (1) transmitted by the camera (6) matches the initial thermal imprint.

8. Method for reproducing a thermal image according to claim 7, wherein the modification or correction of the thermal image (1) reproduced by the camera (6) is processed by the central unit (5) pixel by pixel at the light-emission source (2).

9. Device for reproducing a thermal imprint intended for shooting training and/or observing thermal targets by a user equipped with infrared shooting and/or observation goggles, for implementing the method according to one of the preceding claims, such that it comprises:
∘ a light-emitting source (2) consisting of a laser emitter, connected to
∘ a central unit (5) capable of controlling the transmission by said light-emission source (2) of an initial thermal imprint captured by a thermal camera on a dedicated support (4), advantageously a flat screen that is rectangular or square in shape,
∘ in the event that the light-emission source (2) is described as being radiant heat, an infrared control camera (6) connected to the central unit (5) to send to it an image of the thermal imprint (1) reproduced by the light emission source (2) so as to modify or correct said imprint (1) if necessary,
∘ in the event that the light-emission source (2) is described as being at a specific wavelength, a lens for diffracting or filtering the emission from the light-emission source (2) in order to obtain the aforementioned restored thermal imprint (1), advantageously within a wavelength range that corresponds to the range of wavelengths perceptible by the infrared shooting and/or observation vision goggles of the user.
